# FASCICULE DE BREVET EUROPEEN

(11) **EP 0 932 713 B1**
(45) Date de publication et mention de la délivrance du brevet: **28.11.2001**
(21) Numéro de dépôt: 98906969.5
(22) Date de dépôt: 04.02.1998
(51) Int. Cl.: D03C 3/40

(54) **DISPOSITIF DE PROTECTION DE LA LIAISON D'UNE LISSE JACQUARD AVEC SES MOYENS DE COMMANDE**
SCHUTZVORRICHTUNG FÜR DIE VERBINDUNG EINER JAQUARDLITZE MIT IHREN STEUERMITTELN
DEVICE FOR PROTECTING THE CONNECTION OF A JACQUARD HEDDLE WITH ITS CONTROL MEANS

(30) Priorité: 05.02.1997 FR 9701518
(43) Date de publication de la demande: 04.08.1999
(73) Titulaire: Tardy, Jean-Jacques, 69740 Genas (FR)
(72) Inventeur: Tardy, Jean-Jacques, 69740 Genas (FR)
(74) Mandataire: Perrier, Jean-Pierre
(86) Numéro de dépôt international: FR9800201
(87) Numéro de publication internationale: WO9835080

(56) Documents cités:
- EP-A- 0 292 632
- FR-A- 2 114 285
- FR-A- 2 198 011
- FR-A- 2 212 891
- FR-A- 2 674 264

## Description

L'invention est relative à un dispositif de protection de la liaison des lisses de métiers à tisser Jacquard, c'est-à-dire équipés d'une mécanique Jacquard, avec les cordons d'arcade.

Dans les métiers Jacquard, et comme montré de manière schématique sur la figure 1 annexée, chaque lisse 2 est munie d'un oeillet 3 traversé par le fil de chaîne 4 dont il faut contrôler la position verticale. Elle est liée, par son extrémité inférieure 2a, à des moyens de rappel constitués, selon les formes de la réalisation, par un ressort 5 ou par un fil élastique, fixé par son extrémité au bâti. Son extrémité 2b supérieure est munie d'un oeillet ou équivalent permettant son accrochage à un cordon d'arcade commandé par la mécanique Jacquard 8. Chaque lisse est en général fournie en étant liée à ses moyens de rappel et elle est mise en place sur le métier par l'accrochage de l'extrémité inférieure de ses moyens sur une partie fixe du bâti et par accrochage de son oeillet 2b à l'extrémité de l'un des cordons d'arcade 6.

Diverses techniques sont utilisées pour assurer cette liaison et dans le cas particulier des fortes densités, c'est-à-dire lorsque le nombre de lisses au cm² est très important, trois systèmes sont habituellement mis en oeuvre.

Le premier système met en oeuvre un tube en matière synthétique qui, ayant une longueur supérieure à celle de la foule, est disposé autour de la lisse, puis, après nouage ou coincement de l'extrémité du cordon dans la boucle ou l'oeillet de la lisse, est remonté sur la boucle de l'oeillet au delà de l'extrémité de cet élément.

Un tel tube présente l'inconvénient d'avoir un diamètre extérieur minimum qui est trop important et qui ne peut pas être utilisé avec les fortes densités.

Le deuxième système consiste à envelopper la zone de liaison du cordon d'arcade avec l'oeillet ou la boucle par une partie en matière synthétique surmoulée. Cette solution est chère et forme autour du point de liaison une excroissance qui, dans le cas d'une forte densité de lisses et de fonctionnement à grande vitesse, favorise, lors de son contact avec les excroissances voisines, des rebondissements transversaux néfastes à la qualité du tissage.

Le troisième système, le plus habituellement utilisé et, par exemple, décrit dans FR.A-2 212 891, consiste à recouvrir la zone de liaison de la lisse par un tube en matière synthétique thermo-rétractable ayant une longueur de l'ordre de 30 mm. Ce tube est d'abord introduit sous la lisse pour venir au-dessous de l'oeillet ou de la boucle puis, après nouage ou coincement de l'extrémité du cordon d'arcade, est remonté pour envelopper la zone de liaison, puis est chauffée pour se thermo-rétracter autour de cette zone. Cette technique, qui assure la protection de la zone de liaison, tout en participant éventuellement à la liaison, dans le cadre de coincement du cordon, présente l'avantage d'augmenter très faiblement la dimension transversale de cette zone de liaison et cela en raison de la faible épaisseur du tube. Par contre, elle présente l'inconvénient de former à chaque extrémité de cette zone, des parties en coin comportant des angles vifs, correspondants aux extrémités rétractées du tube. Lors des mouvements des lisses, ces parties peuvent, à la montée ou la descente, accrocher l'extrémité inférieure ou l'extrémité supérieure de la zone de liaison d'une lisse voisine et engendrer des défauts dans le tissage. Pour remédier à cela il est possible d'utiliser des tronçons de tube encore plus minces, mais cela augmente la fragilité de la protection et multiplie son prix dans des proportions telles qu'il n'est pas possible de l'utiliser.

La présente invention a pour objet de fournir un dispositif de protection remédiant à ces inconvénients et qui soit peu encombrant, facile à mettre en oeuvre, peu onéreux, tout en empêchant les accrochages verticaux entre lisses voisines. Cet objet est atteint avec le dispositif de la revendication indépendante, dans lequel avant thermo-rétraction, le tronçon de gaine thermo-rétractable est emmanché sur une portée cylindrique d'un embout, en matière synthétique et avec un épaulement, le dit embout comportant, à l'opposée de cette zone de liaison, une partie extrême, sans angle vif, dont la section transversale va en décroissant en s'éloignant de la zone de liaison, à partir de son épaulement avec la portée cylindrique, et étant monté coulissant sur la lisse pour pouvoir, pendant l'accrochage de la lisse au fil d'arcade, dégager la zone de liaison, et pour pouvoir, avant thermo-rétraction, ramener le tronçon de gaine autour de cette zone, le plus grand diamètre extérieur de l'embout, mesuré au niveau de son épaulement, étant supérieur au diamètre extérieur de la gaine, tandis que la gaine a un diamètre intérieur de valeur sensiblement égale, au jeu fonctionnel près, à l'encombrement transversal de l'oeillet de la lisse.

Ainsi, chaque lisse est préalablement munie de l'embout en matière synthétique, monté coulissant sur elle et équipé du tronçon tubulaire. Lors du montage de la lisse, l'embout est éloigné de l'oeillet, pour favoriser le nouage ou le coincement du cordon, puis est ramené contre cet oeillet de manière que son tronçon tubulaire enveloppe celui-ci et les extrémités nouées ou accrochées du cordon d'arcade.

La thermo-rétraction, permet de rétracter le tronçon tubulaire sur la zone de liaison pour réduire l'encombrement général de la protection.

Ce dispositif forme un ensemble, conique et sans angle vif au moins d'un côté. Lorsque cet ensemble vient en contact avec les extrémités débordantes des lisses voisines, il éloigne radialement et progressivement les zones de liaison des lisses voisines, sans générer de rebonds et sans risquer d'accrochage.

D'autres caractéristiques et avantages ressortiront de la description qui suit en référence au dessin schématique annexé.
Figure 1 est une vue schématique d'un montage de lisse avec une mécanique Jacquard,
Figures 2, 3 et 4 sont des vues en coupe longitudinale d'une lisse équipée selon l'invention, respectivement, avant accrochage du cordon, après accrochage ou nouage et après rétraction du corps tubulaire,

Dans la forme d'exécution représentée aux figures 2 à 4, et concernant l'accrochage de l'oeillet supérieur 2b d'une lisse au cordon d'arcade 6, la lisse 2 est équipée d'un embout 10 en matière synthétique. Cet embout présente, en allant de haut en bas, c'est-à-dire en allant à l'opposé de l'oeillet 2b, une portée cylindrique 13, un épaulement 12 et une extrémité 14. Cette dernière présente une section transversale qui, allant en décroissant en s'éloignant de l'oeillet 2b, lui donne une forme tronconique ou ogivale, sans angle vif.

Cet embout peut être moulé hors de la lisse puis enfilé sur celle-ci avant formation de son oeillet ou de sa boucle 2b, mais il peut aussi être surmoulé directement sur la lisse 2, lorsque la matière synthétique le composant présente la faculté de ne pas adhérer au métal constituant la lisse 6, de manière que cet embout soit libre en translation sur cette lisse. Sur la portée cylindrique 13 de l'embout 10 est emmanchée l'une des extrémités d'un corps tubulaire 15. L'engagement de ce corps est limité par butée sur l'épaulement 12.

Dans la forme d'exécution représentée aux figures 2 à 4, ce corps tubulaire 15 est constitué par un tronçon de gaine en matériau synthétique thermo-rétractable.

Lorsque la lisse est fournie, elle est donc solidaire de l'embout 10 équipé du tronçon 15 comme montré à la figure 2. Pour procéder à son montage, l'embout 10 est déplacé à l'opposé de l'oeillet 2b pour dégager cet oeillet et faciliter l'accrochage ou le nouage du cordon d'arcade 6 sur lui. Lorsque cette opération est terminée, l'ensemble du dispositif est remonté de manière que, comme montré à la figure 3, le tube 15 enveloppe l'oeillet 2b et l'extrémité du cordon 6 d'arcade et s'étende au delà de ces éléments. Il est ensuite procédé au chauffage localisé du tube 15 de manière que celui-ci se rétracte en épousant l'oeillet et le cordon d'arcade, et en prenant la forme montrée à la figure 4. Dans ces conditions, la zone de liaison présente, en partie inférieure, une forme ogivale prononcée sans angle vif ou arête et, en partie supérieure, une forme dont la section transversale va globalement en décroissant vers le haut.

Ainsi, lorsque la lisse redescend sous l'action de ses moyens de rappel, après avoir été déplacée vers le haut par le cordon d'arcade 6 pour ouvrir la foule, son embout 10 forme écarteur en repoussant radialement à l'extérieur les extrémités supérieures des zones de liaison des lisses juxtaposées, qui, normalement, risqueraient d'entrer en contact avec lui par les angles vifs des tubes rétractés. En d'autres termes, la forme de l'embout empêche tout accrochage.

Avantageusement, le plus grand diamètre extérieur de l'embout 10, mesuré au niveau de l'épaulement 12, est supérieur au diamètre du tube 15 et cela pour éviter tout accrochage avec les embouts juxtaposés.

Quant au diamètre intérieur du tube 15, il a une valeur sensiblement égale, au jeu fonctionnel près, à celle de l'encombrement transversal de l'oeillet 2b ou de la boucle. La longueur du tube 15 ou du ressort 16 est de l'ordre de 30 mm, de façon, comme montré figures 3 à 4, à s'étendre au delà de la zone de liaison entre le cordon d'arcade 6 et l'oeillet 2b ou équivalent.

Il ressort de ce qui précède que le dispositif selon l'invention est simple à mettre en oeuvre, peu onéreux, peu encombrant transversalement et contribue à éviter tout accrochage entre lisses.

## Revendications

1. Dispositif de protection de la liaison de l'extrémité supérieure d'une lisse Jacquard (2) avec son fil d'arcade (6), dispositif dans lequel la zone de liaison est enserrée dans un tronçon de gaine (15) en matière synthétique thermo-rétractable de longueur supérieure à ladite zone lorsque le tronçon est dans l'état thermo-rétracté, **caractérisé en ce que**, le tronçon de gaine thermo-rétractable (15) est emmanché sur une portée cylindtique (13) d'un embout (10), en matière synthétique et avec un épaulement (12), le dit embout (10) comportant, à l'opposée de cette zone de liaison, une partie extrême (14), sans angle vif, dont la section transversale va en décroissant en s'éloignant de la zone de liaison, à partir de son épaulement (12) avec la portée cylindrique (13), et étant monté coulissant sur la lisse (2) pour pouvoir, pendant l'accrochage de la lisse au fil d'arcade (6), dégager la zone de liaison, et pour pouvoir, avant thermorétraction, ramener le tronçon de gaine (15) autour de cette zone, le plus grand diamètre extérieur de l'embout (10), mesuré au niveau de son épaulement (12), étant supérieur au diamètre extérieur de la gaine (15), tandis que la gaine (15) a un diamètre intérieur de valeur sensiblement égale, au jeu fonctionnel près, à l'encombrement transversal de l'oeillet (2b) de la lisse (2).

## Patentansprüche

1. Schutzvorrichtung für die Verbindung des oberen Endes einer Jacquard-Litze (2) mit ihrer Harnischschnur (6), wobei bei dieser Vorrichtung die Verbindungszone in einem Ummantelungsstück (15) aus wärmeschrumpfbarem Kunststoffmaterial eingeschlossen ist, das länger als diese Zone ist, wenn sich das Stück im wärmegeschrumpften Zustand befindet,
**dadurch gekennzeichnet, dass** das wärmeschrumpfbare Ummantelungsstück (15) auf einen zylindrischen Absatz (13) eines mit einer Schulter (12) versehenen Kunststoffschuhs (10) gesteckt ist, wobei dieser Schuh (10) entgegengesetzt zu der Verbindungszone einen von scharfen Kanten freien Endbereich (14) aufweist, dessen Querschnitt - ausgehend von seiner Schulter (12) mit dem zylindrischen Absatz (13) - mit zunehmender Entfernung von der Verbindungszone abnimmt, und wobei er verschiebbar auf der Litze (2) angebracht ist, um beim Aufhängen der Litze an der Harnischschnur (6) die Verbindungszone freigeben zu können und um vor dem Wärmeschrumpfen das Ummantelungsstück (15) über diese Zone bewegen zu können, wobei der größte Außendurchmesser des Schuhs (10) - gemessen im Bereich seiner Schulter (12) - größer als der Außendurchmesser der Ummantelung (15) ist, während die Ummantelung (15) einen Innendurchmesser aufweist, dessen Wert bis auf ein Funktionsspiel im Wesentlichen gleich dem Querraumbedarf des Auges (2b) der Litze (2) ist.

## Claims

1. A device for protecting the connection between the upper end of a jacquard heald (2) and its harness cord (6), in this device the connection zone being enclosed in a sheath section (15) of synthetic thermally retractable material of which the length is greater than that of the said zone when the section is in the thermally retracted state, **characterised in that** the thermally retractable sheath section (15) is fitted over a cylindrical bearing surface (13) of an end piece (10), which is made of synthetic material and has a shoulder (12), the said end piece (10) including, opposed to this connection zone, an end part (14) without any sharp angles whereof the cross-section decreases continuously as its distance from the connection zone increases, starting from its shoulder (12) having the cylindrical bearing surface (13), and the said end piece (10) being mounted slidably on the heald (2) in order to be able to disengage the connection zone while the heald is hooked on the harness cord (6), and in order to be able to bring the sheath section (15) around this zone before thermal retraction, the greatest external diameter of the end piece (10), as measured at the level of its shoulder (12), being greater than the external diameter of the sheath (15), while the sheath (15) has an internal diameter which is of substantially the same value, leaving apart the functional play, as the transverse constructional size of the eyelet (2b) of the heald (2).
